# EUROPÄISCHE PATENTSCHRIFT

(11) **EP 2 670 670 B1**
(45) Veröffentlichungstag und Bekanntmachung des Hinweises auf die Patenterteilung: **08.04.2015**
(21) Anmeldenummer: 12702975.9
(22) Anmeldetag: 02.02.2012
(51) Int. Cl.: B65B 9/13, B65D 71/00

(54) **VERFAHREN ZUM HERSTELLEN EINER PALETTENLOSEN VERPACKUNGSEINHEIT**
METHOD FOR PRODUCING A PALLET-FREE PACKAGING UNIT
PROCEDE POUR FABRIQUER UNE UNITE D'EMBALLAGE SANS PALETTE

(30) Priorität: 02.02.2011 DE 102011010126
(43) Veröffentlichungstag der Anmeldung: 11.12.2013
(73) Patentinhaber: Maschinenfabrik Möllers GmbH, 59269 Beckum (DE)
(72) Erfinder: FRENZEL, Norbert, 59494 Soest (DE)
(74) Vertreter: Grünecker Patent- und Rechtsanwälte PartG mbB
(86) Internationale Anmeldenummer: PCT/EP2012/000471
(87) Internationale Veröffentlichungsnummer: WO 2012/104090

(56) Entgegenhaltungen:
- EP-A1- 2 036 818
- DE-A1- 2 931 337
- DE-U1- 9 206 215

## Beschreibung

Die vorliegende Erfindung betrifft ein Verfahren zum Herstellen einer palettenlosen, mehrere zu einem Gutstapel gestapelte Verpackungsgegenstände umfassenden Verpackungseinheit, bei dem die Verpackungsgegenstände derart gestapelt werden, dass in wenigstens einer Stapelebene mindestens zwei Eingriffsbereiche für Gabelschenkel eines Hubladers gebildet werden, der Gutstapel jedenfalls mit seinem Eingriffsbereich mit einer ersten Folie umhüllt wird und der einseitig umhüllte Gutstapel gewendet wird, so dass der die Eingriffsbereiche aufweisende Teil des Gutstapels nach unten kommt.

Ein solches Verfahren ist aus den auf die vorliegende Anmelderin zurückgehenden DE 26 14 558 und DE 27 02 613 bekannt. Bei diesem vorbekannten Verfahren wird als erste Folie eine Schrumpfhaube über den Gutstapel gezogen, welche nachfolgend durch Wärmeschrumpfen unter Verschweißen mit einer weiteren Kunststofffolie, die zuvor auf den Gutstapel gelegt worden ist, eng an den Gutstapel angelegt. Nach dem Wenden wir eine weitere Schrumpffolienhaube als zweite Folie über den Stapel gezogen und ebenfalls durch thermisches Schrumpfen unter Verschweißen mit den überlappenden Bereichen der ersten Folie an den Stapel geschrumpft.

Aus der auf die Anmelderin zurückgehende EP 2 036 818 ist ein entsprechendes Verfahren mit dem gegenseitigen Überziehen von zwei Folienhauben bekannt, welche als Stretchhauben über den Gutstapel gezogen werden. Dabei werden erste und zweite Folien als Schlauchhaube vorbereitet, und zwar mit einem Umfang, der geringer als der Umfang des Gutstapels ist. Die erste Haube wird zunächst unter Zwischenlage einer zuvor auf den Gutstapel oberseitig aufgelegten Haltelage die Eingriffsbereiche überdeckend über den Gutstapel gezogen. Danach wird der Gutstapel gewendet. Die zweite Folie wird als Stretchhaube von der gegenüberliegenden, d.h. nunmehr oberen Seite über den Gutstapel gezogen.

Der vorliegenden Erfindung liegt das Problem zugrunde, ein gattungsgemäßes Verfahren zu vereinfachen.

Im Hinblick darauf wird mit der vorliegenden Erfindung ein Verfahren mit den Merkmalen von Anspruch 1 vorgeschlagen. Bei diesem Verfahren wird auf die im Stand der Technik von der finalen Oberseite über den Gutstapel gezogenen zweiten Schlauchhaube verzichtet. Die mit dem erfindungsgemäßen Verfahren hergestellte Verpackungseinheit ist üblicherweise oben offen, d.h. die Oberseite des Gutstapels wird ganz oder Teilweise von der Oberseite der letzten Stapelebene der Verpackungseinheit gebildet.

Nach Versuchen der Anmelderin hat sich überraschenderweise herausgestellt, dass es für einen sicheren Verbund und insbesondere eine Haltbarkeit der Verpackungseinheit dahingehend, dass diese mit den Gabelschenkeln eines Hubladers angehoben werden kann, nicht erforderlich ist, von der finalen Oberseite her eine zweite Schlauchhaube über den Gutstapel zu ziehen und gegen den Gutstapel anzulegen.

Das Anlegen der Schlauchhaube kann durch Schrumpfen gegen den Gutstapel erfolgen. Das erfindungsgemäße Verfahren wird aber insbesondere als Haubenstretchverfahren durchgeführt, d.h. die Folienhaube wird mit einem Umfang vorbereitet, der kleiner als der Umfang des Gutstapels ist und zunächst auf einen Umfang gedehnt, der größer als der Umfang des Gutstapels ist und schließlich unter elastischer Umfangsspannung an den Gutstapel angelegt.

Gemäß einer bevorzugten Weiterbildung der vorliegenden Erfindung wird die erste Folie im Wesentlichen über die gesamten Seitenflächen des Gutstapels gezogen. Die erste Folie erstreckt sich dementsprechend bei dem fertigen, d.h. umgedrehten Gutstapel bis zu der Oberseite desselben, liegt teilweise auf der Oberfläche des Gutstapels an. Hierdurch wird eine gewisse Verriegelung der Schlauchhaube erreicht, die dafür sorgt, dass eine üblicherweise in die Schlauchhaube beim Überstretchen über den Gutstapel eingebrachte Längsspannung erhalten bleibt. Mit anderen Worten legt sich die Folie vorzugsweise nach Art eines Kragens auf die Oberseite des Gutstapels.

Gemäß einer bevorzugten Weiterbildung der vorliegenden Erfindung wird die Haltelage als Folienbahn so auf den Gutstapel aufgelegt, dass die Haltelage sich jedenfalls teilweise über die gegenüberliegenden Längsseiten des Gutstapels erstreckt. Dabei geht es insbesondere um eine Anordnung der Haltelage in dieser Art an diejenigen Längsseiten, die sich parallel zu den Eingriffsbereichen erstrecken.

Zur Erhöhung der Festigkeit wird gemäß einer bevorzugten Weiterbildung vorgeschlagen, die Haltelage als kurze Schlauchhaube unter elastischer Umfangsdehnung an den Gutstapel anzulegen.

Zur Vereinfachung der Verfahrensführung und zum Rezyklieren der Umhüllung des Gutstapels wird gemäß einer bevorzugten Weiterbildung der vorliegenden Erfindung vorgeschlagen, dass die Haltelage aus dem Folienmaterial der ersten Folie gebildet wird. Die Haltelage kann dabei doppellagig ausgeformt sein.

Vorzugsweise ist die Haltelage aus einer mit Gewebe verstärkten Folienbahn gebildet. Es kann sich insbesondere um eine mit einer Gitterstruktur verstärkten Folienbahn handeln, die dazu führt, dass eine erhebliche Vekrallung zwischen der Haltelage und der ersten Folie erreicht wird, so dass sich ein inniger Verbund zwischen Haltelage und Folie ergibt.

Weitere Einzelheiten und Vorteile der vorliegenden Erfindung ergeben sich aus der nachfolgenden Beschreibung eines Ausführungsbeispiels der vorliegenden Erfindung in Verbindung mit der Zeichnung. In dieser zeigen:
- Figur 1: einen gestapelten Gutstapel vor dem Umhüllen mit Folie;
- Figur 2: den in Figur 1 gezeigten Gutstapel nach dem Auflegen einer Haltelage;
- Figur 3: den in den Figuren 1 und 2 gezeigten Gutstapel nach dem Überziehen mit einer ersten als Haube ausgebildeten Folie; und
- Figur 4: den in Figur 3 gezeigten einmalig umhüllten Gutstapel nach dem Wenden.

Die Figur 1 zeigt ein Ausführungsbeispiel eines Gutstapels 2 mit mehreren in je einer Stapelebene zusammengefassten Verpackungsgegenständen 4, die vorliegend durch Zementsäcke gebildet sein sollen. Übereinander sind mehrere Ebenen von Verpackungsgegenständen 4 gestapelt. Jede Stapelebene hat in den Normallagen 5 die gleiche Anzahl von Verpackungsgegenständen 4, so dass sich ein im Wesentlichen quaderförmiger Gutstapel 2 ergibt. Lediglich die obere Lage ist als Sonderlage 7 ausgebildet und weist weniger Verpackungsgegenstände 4 auf, so dass am Rand des Gutstapels zwischen der Oberseite 6 und einander gegenüberliegenden Seitenflächen 8 Eingriffsbereiche 10 ausgebildet sind, die sich rechtwinklig zur Darstellungsebene der Zeichnung parallel zu den Seitenflächen 8 erstrecken, und zwar über die gesamte Tiefe des Gutstapels 2. Die Breite der Eingriffsbereiche 10, d.h. der Abstand zwischen der Seitenfläche 8 und der sich hierzu parallel erstreckenden Seitenfläche der oberen Verpackungsgegenstände 4.1; 4.2 ist so gewählt, dass die Gabelschenkel eines Hubladers nahezu oder vollständig unter die Normallagen 5 des Gutstapels 2 und damit in die Eingriffsbereiche 10 gefahren werden können.

Der so gestapelte Gutstapel 2 wird beispielsweise über eine Förderstrecke, wie beispielsweise ein Förderband in Richtung auf einen Haubenstretcher gefahren (vgl. EP 1 013 549). Auf dem Weg zu dem Haubenstretcher wird - wie Figur 2 verdeutlicht - eine Haltelage 12 auf die Oberseite 6 aufgelegt. Die Länge der Haltelage 12 ist derart bemessen, dass eine die Haltelage 12 bildende Flachbahn sowohl auf der Oberseite 6 sowie teilweise entlang der Seitenflächen 8 liegt. Die Haltelage 12 befindet sich bei Figur 2 in einem lose auf den Gutstapel 2 aufgelegten Zustand. In einem Haubenstretcher wird nunmehr in an sich bekannter Weise durch Ablängen eines endlos zugeförderten Schlauchmaterials, endseitiges Verschweißen und Abschneiden eines Längenstücks des Schlauchmaterials eine Schlauchhaube aus einer ersten Folie 14 gebildet, die zunächst gerefft und durch Auseinanderfahren von Refffingern in Umfangsrichtung elastisch gedehnt, d.h. gestretcht wird, und zwar auf einen Umfang, der größer als die Grundfläche des Gutstapels 2 ist. Diese quer gestretchte Schlauchhaube wird nunmehr durch Abziehen von den Refffingern zunächst auf die Oberseite 6 und dann an die Seitenflächen 8 des Gutstapels 2 angelegt bei Relativbewegung zwischen den Refffingern und dem Gutstapel 2 in Höhenrichtung des Gutstapels 2. Üblicherweise werden dazu die Refffinger abgesenkt. Danach ist der Gutstapel 2 einseitig von der ersten Folie 14 umhüllt und oberseitig abgedeckt. Die Abdeckung erfolgt unter Zwischenlage der Haltelage 12. Die erste Folie 14 legt sich an die umfänglichen Wandungen des Gutstapels 2, d.h. die Seitenflächen 8 an und drückt somit die Bahn der Haltelage 12 gegen den Gutstapel 2 (vgl. Fig. 3).

Die Haltelage 12 hat eine Abmessung in Tiefenrichtung des Gutstapels 2 im Wesentlichen entsprechend der Tiefe des Gutstapels. Mit anderen Worten verlaufen die vorderen und hinteren Ränder der Haltelage 12 im Wesentlichen parallel zu der Vorder- und Rückseite des Gutstapels 2, d.h. denjenigen Seitenflächen, die den Umfang des Gutstapels 2 bilden und sich rechtwinklig zu den in der Zeichnung mit Bezugszeichen 8 gekennzeichneten Seitenflächen erstrecken.

Nach dem Überziehen der ersten Folie 14 wird der einseitig umhüllte und mit Bezugszeichen 16 gekennzeichnete Gutstapel gewendet, so dass eine beim Auflegen der Haltelage 12 und beim Überziehen der ersten Folie 14 die Oberseite 6 bildende Fläche nunmehr den Boden 18 des Gutstapels 16 bildet und sich unten befindet und eine Unterseite 22 nach oben kommt und die Oberfläche des Gutstapels 2 bildet (vgl. Figur 4). In dieser Lage wird der einseitig umhüllte Gutstapel üblicherweise über eine Transportstrecke einem Haubenstretcher zugeführt und ausgefördert. Die Verpackungseinheit ist nunmehr fertig gestellt.

### Bezugszeichenliste

- 2: Gutstapel
- 4: Verpackungsgegenstände
- 5: Normallage
- 6: Oberseite
- 7: Sonderlage
- 8: Seitenflächen
- 10: Eingriffsbereich
- 12: Haltelage
- 14: erste Folie
- 16: einseitig umhüllter Gutstapel
- 18: Boden
- 22: Unterseite

## Patentansprüche

1. Verfahren zum Herstellen einer palettenlosen, mehrere zum einem Gutstapel (2) gestapelte Verpackungsgegenstände (4) umfassenden Verpackungseinheit (24), bei dem die Verpackungsgegenstände (4) derart gestapelt werden, dass in wenigstens einer Stapelebene mindestens zwei Eingriffsbereiche (10) für Gabelschenkel eines Hubladers gebildet werden,
bei dem zunächst eine Haltelage (12) die Eingriffsbereiche (10) und benachbart hierzu vorgesehene Verpackungsgegenstände (4) überdeckend auf den Gutstapel (2) aufgelegt wird
danach der Gutstapel (2) unter Zwischenlage der Haltelage (12) mit einer ersten Folie (14) umhüllt wird, wobei vorzugsweise deren Umfang zunächst kleiner als der Umfang des Gutstapels (2) ist und der vor dem Umhüllen des Gutstapels (2) auf einen Umfang größer als der Umfang des Gutstapels (2) gedehnt und mit elastischer Umfangsspannung an den Gutstapel (2) angelegt wird,
**dadurch gekennzeichnet,**
dass mit dem Wenden des einseitig umhüllten Gutstapels (16) derart dass der die Eingriffsbereiche (10) aufweisende Teil des Gutstapels (16) nach unten kommt, der Gutstapel (16) fertig gestellt wird.

2. Verfahren nach Anspruch 1, **dadurch gekennzeichnet,** dass die erste Folie (14) im Wesentlichen über die gesamten Seitenflächen des Gutstapels (2) gezogen wird.

3. Verfahren nach Anspruch 2, **dadurch gekennzeichnet,** dass die Haltelage (12) als Folienbahn so auf den Gutstapel (2) aufgelegt wird, dass die Haltelage (12) sich jedenfalls teilweise über die gegenüberliegenden Längsseiten (8) des Gutstapels (2) erstreckt.

4. Verfahren nach Anspruch 3, **dadurch gekennzeichnet,** dass die Haltelage (12) als kurze Schlauchhaube unter elastischer Umfangsdehnung an den Gutstapel (2) angelegt wird.

5. Verfahren nach einem der Ansprüche 3 bis 4, **dadurch gekennzeichnet,** dass die Haltelage (12) aus dem Folienmaterial der ersten Folie (14) gebildet wird.

6. Verfahren nach einem der Ansprüche 3 bis 5, **dadurch gekennzeichnet,** dass die Haltelage (12) aus einer mit Gewebe verstärkten Foliebahn gebildet wird.

7. Verfahren nach einem der Ansprüche 3 bis 6, **dadurch gekennzeichnet,** dass die Haltelage (12) aus einer mit einer Gitterstruktur verstärkten Folienbahn gebildet wird.

## Claims

1. Method for producing a pallet-free packaging unit (24) comprising a plurality of items (4) to be packaged that are stacked in a stack of goods (2), in which the items (4) to be packaged are stacked such that at least two engagement regions (10) for forks of a forklift truck are formed in at least one stack level,
in which a holding layer (12) is first placed on the stack of goods (2) so as to cover the engagement regions (10) and items (4) to be packaged, which are provided adjacently thereto,
and then the stack of goods (2) is wrapped with a first film (14) with the holding layer (12) being interposed, the circumference of said film preferably initially being less than the circumference of the stack of goods (2) and said film being stretched to a circumference that is greater than the circumference of the stack of goods (2) before the stack of goods (2) is wrapped, and being placed on the stack of goods (2) with resilient circumferential stress, **characterised in that**,
by turning the stack of goods (16) that has been wrapped on one side such that the part of the stack of goods (16) comprising the engagement regions (10) moves downwards, the stack of goods (16) is completed.

2. Method according to claim 1, **characterised in that** the first film (14) is pulled substantially over the entirety of the side surfaces of the stack of goods (2).

3. Method according to claim 2, **characterised in that** the holding layer (12) is placed on the stack of goods (2) as a film web such that the holding layer (12) extends over the opposing longitudinal sides (8) of the stack of goods (2) at least in part.

4. Method according to claim 3, **characterised in that** the holding layer (12) is placed on the stack of goods (2) as a short tubular hood so as to be resiliently circumferentially stretched.

5. Method according to either claim 3 or claim 4, **characterised in that** the holding layer (12) is made of the film material of the first film (14).

6. Method according to any of claims 3 to 5, **characterised in that** the holding layer (12) is made of a film web reinforced with fabric.

7. Method according to any of claims 3 to 6, **characterised in that** the holding layer (12) is made of a film web reinforced with a mesh structure.

## Revendications

1. Procédé de fabrication d'une unité d'emballage (24) sans palette et comportant plusieurs objets d'emballage (4) empilés en une pile de marchandises (2), d'après lequel les objets d'emballage (4) sont empilés de manière telle, que dans au moins un plan de la pile soient formées au moins deux zones de prise (10) pour des branches de fourche d'un élévateur,
d'après lequel une couche de support de maintien (12) est tout d'abord appliquée par-dessus la pile de marchandises (2) en recouvrant les zones de prise (10) et des objets d'emballage (4) prévus au voisinage de celles-ci,
puis la pile de marchandises (2) est enveloppée, avec interposition de la couche de support de maintien (12), à l'aide d'un premier film (14) dont la circonférence est de préférence tout d'abord inférieure à la circonférence de la pile de marchandises (2), et que l'on allonge, avant l'enveloppement de la pile de marchandises (2), à une circonférence plus grande que la circonférence de la pile de marchandises (2), et que l'on applique avec une tension périphérique élastique contre la pile de marchandises (2),
**caractérisé**
en ce qu'avec le retournement de la pile de marchandises (16) enveloppée d'un côté, de manière à ce que la partie de la pile de marchandises (16), qui comporte les zones de prise (10), vienne se placer dans le bas, la pile de marchandises (16) est achevée.

2. Procédé selon la revendication 1, **caractérisé** en ce que le premier film (14) est tiré sensiblement par-dessus la totalité des surfaces latérales de la pile de marchandises (2).

3. Procédé selon la revendication 2, **caractérisé** en ce que la couche de support de maintien (12) est déposée sous forme de nappe de film sur la pile de marchandises (2), de manière telle que la couche de support de maintien (12) s'étende dans tous les cas au moins partiellement par-dessus les côtés longitudinaux (8) opposés de la pile de marchandises (2).

4. Procédé selon la revendication 3, **caractérisé** en ce que la couche de support de maintien (12) est appliquée sous forme de coiffe tubulaire contre la pile de marchandises (2) sous l'effet d'un allongement périphérique élastique.

5. Procédé selon l'une des revendications 3 à 4, **caractérisé** en ce que la couche de support de maintien (12) est réalisée dans le matériau de film du premier film (14).

6. Procédé selon l'une des revendications 3 à 5, **caractérisé** en ce que la couche de support de maintien (12) est réalisée par une nappe de film renforcée d'un tissu.

7. Procédé selon l'une des revendications 3 à 6, **caractérisé** en ce que la couche de support de maintien (12) est réalisée par une nappe de film renforcée d'une structure en treillis.
